# EUROPÄISCHE PATENTSCHRIFT

(11) **EP 1 195 114 B1**
(45) Veröffentlichungstag und Bekanntmachung des Hinweises auf die Patenterteilung: **20.02.2013**
(21) Anmeldenummer: 01122407.8
(22) Anmeldetag: 20.09.2001
(51) Int. Cl.: A47B 91/06, A47C 7/00

(54) **Möbelgleiter**
Furniture glider
Patin de meuble

(30) Priorität: 04.10.2000 DE 10049294
(43) Veröffentlichungstag der Anmeldung: 10.04.2002
(73) Patentinhaber: VS Vereinigte Spezialmöbelfabriken GmbH & Co. KG, 97941 Tauberbischofsheim (DE)
(72) Erfinder: Korte, Friedrich, 32429 Minden (DE); Weber, Reinhard, 32425 Minden (DE)
(74) Vertreter: Söltenfuss, Dirk Christian

(56) Entgegenhaltungen:
- EP-A- 0 279 055
- CA-A- 2 109 408
- FR-A- 2 763 816
- US-A- 5 191 676

## Beschreibung

Es ist bekannt, unter die Füße von Möbeln Untersetzer zu setzen, die das Gewicht des Möbelstücks auf eine größere Fläche verteilen. Solche Untersetzer sind im Fachhandel erhältlich.

Beim Verkippen oder Verkanten von Stühlen tritt das Problem auf, dass auch wegen vorhandener Kanten bei nicht zähelastischen Bodenbelägen sich der Gleiter oder der Fuß in den Boden eindrückt und diesen bleibend deformiert bzw. aufwalkt. Dadurch kann es zu dauernden Beschädigungen kommen, die auch zu einer Unfallgefahr führen können. Gerade bei Sitzmöbeln in Schulen kommt es wegen des häufigen Verschiebens der Stühle oder sonstigen Möbel zu einer Abnutzung und Beschädigung des Bodens bis zur Unansehnlichkeit. Dies kann noch verstärkt werden, wenn zwischen den Füßen der Möbel und dem Boden Schmutz oder Sand vorhanden ist.

Der Erfindung liegt die Aufgabe zu Grunde, eine Möglichkeit zu schaffen, in solchen Fällen eine Beschädigung des Fußbodens bzw. des Fußbodenbelags zu vermeiden.

In diesem Zusammenhang offenbart die CA 2,109,408 A1 einen Möbelgleiter aus einem elastomeren Körper, der über Platten und Schrauben an einem Möbelstück befestigt werden kann und an dessen Unterseite eine Sohle aus Nylon oder eine Haube angebracht ist.

Die FR 2,763,816 A1 zeigt einen Möbelgleiter bestehend aus einem elastomeren Körper, an dessen Unterseite eine Filzsohle angebracht ist.

Zur Lösung der oben genannten Aufgabe schlägt die Erfindung einen Möbelgleiter mit den Merkmalen des Anspruchs 1 vor. Weiterbildungen der Erfindung sind Gegenstand der abhängigen Ansprüche.

Durch die Anordnung der Auflageschicht aus zähelastischem bzw. weichem Werkstoff wird das Vorhandensein eines solchen Fußbodenbelags praktisch simuliert. Kanten an den Füßen oder an den Möbeln können ihre Wirkung zunächst nur in der Auflageschicht ausüben, nicht aber im eigentlichen Bodenbelag. Dadurch verringert sich die Gefahr einer Beschädigung des Bodens mit den daraus resultierenden Folgen.

Als zähelastischer Werkstoff wird ein verformbarer Kunststoff oder ein Elastomermaterial, auch Gummi selbst, eingesetzt.

In der einfachsten Ausgestaltung der Erfindung bildet die Auflageschicht eine Auflagefläche zur Auflage auf dem Fußbodenbelag.

Es ist jedoch ebenfalls möglich und wird von der Erfindung vorgeschlagen, an der Unterseite der Auflageschicht eine Verstärkung aus einem anderen Material anzuordnen, das dann die Auflagefläche bildet. Auch in diesem Fall ist dafür gesorgt, dass zwischen dem eigentlichen Möbelstück, beispielsweise einem Stuhl, und dem Fußbodenbelag eine Zwischenschicht aus einem zähelastischen Material angeordnet ist, das sich in gewissem Ausmaß verformen lässt.

Als Verstärkung kommt beispielsweise eine Art Inlay aus Filz, Holz oder auch Metall in Frage, beispielsweise aus Edelstahl oder Edelstahlgeflecht. Auch die Verwendung von Gliedermaterial wird von der Erfindung vorgeschlagen.

Die Anbringung der Auflageschicht mit Hilfe der Befestigungseinrichtung kann an das spezielle Möbelstück, das es umgibt, angepasst sein. Da die Erfindung in erster Linie für Sitzmöbel gedacht ist, ist erfindungsgemäß vorgesehen, dass die Befestigungseinrichtung von einer Aufnahme für einen Möbelfuß gebildet wird bzw. eine Aufnahme für einen Möbelfuß bildet. Diese Aufnahme kann an die Form des Möbelfußes angepasst sein, auch in optischer Hinsicht.

Insbesondere schlägt die Erfindung vor, die Aufnahme so auszubilden, dass ein Möbelfuß in der Aufnahme form- und/oder kraftschlüssig aufgenommen wird.

Aufgrund der Verwendung von zähelastischem Material liegt auch dann eine flächige Auflage des Möbelstücks vor, wenn der Boden nicht vollständig eben ausgebildet ist. Geringe Unterschiede in der Bodenbeschaffenheit werden durch das zähelastische Material ausgeglichen.

Bei Sitzmöbeln, insbesondere Stühlen für Schulen, besteht die Unsitte, dass die Person, die den Stuhl benutzt, mit dem Stuhl kippelt. Dieses Kippeln geschieht in erster Linie nach hinten, manchmal auch nach vorne. Die Erfindung schlägt nun vor, den Möbelgleiter so auszubilden, dass sich die Auflageschicht und/oder die Auflagefläche über mindestens eine Kante hinaus vorzugsweise in abgerundeter Form bis zur Seite des Möbelstücks bzw. Möbelfußes erstrecken. Wegen der bevorzugten Kipprichtung hinten oder vorne kann es ausreichen, die Auflagefläche nur nach hinten oder nur nach vorne und oben zuziehen, während die Gefahr des Kippens zur Seite bei Stühlen wesentlich geringer ist.

Erfindungsgemäß ist vorgesehen, die Befestigungseinrichtung bzw. die Aufnahme aus hartem Material herzustellen, das wegen der Anpassung an die Form des Möbelstücks oder Möbelfußes mit einer flächigen festen Anlage mit diesem verbunden werden kann.

Insbesondere ist vorgesehen, die Befestigungseinrichtung bzw. die Aufnahme aus einem harten Kunststoff herzustellen, während die Auflageschicht aus einem entsprechend weicheren Kunststoff hergestellt wird. Diese Auflageschicht wird unter Verwendung der bei der Kunststoffherstellung und Kunststoffverarbeitung bekannten Verfahren des Vulkanisierens untrennbar mit der Befestigungseinrichtung und/oder mit der Verstärkung verbunden.

Weitere Merkmale, Einzelheiten und Vorzüge der Erfindung ergeben sich aus der folgenden Beschreibung einer bevorzugten Ausführungsform der Erfindung sowie anhand der Zeichnung. Hierbei zeigen:
- Figur 1: schematisch das Prinzip der Wirkungsweise des von der Erfindung vorgeschlagenen Möbelgleiter;
- Figur 2: ein Beispiel eines Stuhls, bei dem ein solcher Möbelgleiter verwendet werden kann;
- Figur 3: einen Längsschnitt durch einen Möbelgleiter für die Vorderseite eines Stuhls;
- Figur 4: die Ansicht des Möbelgleiters der Figur 3 von unten;
- Figur 5: einen Querschnitt durch den Möbelgleiter;
- Figur 6: eine Stirnansicht des Möbelgleiters der Figur 3;
- Figur 7: die Seitenansicht eines Möbelgleiters für den hinteren Bereich eines Möbelfußes;
- Figur 8: die Draufsicht auf den Möbelgleiter der Figur 7;
- Figur 9: eine perspektivische Ansicht eines Möbelgleiters der Figuren 7 und 8;
- Figur 10: einen ersten Querschnitt durch den Möbelgleiter der Figuren 7 und 8;
- Figur 11: einen zweiten Querschnitt durch den Möbelgleiter.

Figur 1 zeigt zunächst das reine Prinzip, wie die Erfindung arbeitet. An der Unterseite eines Möbelfußes 1, beispielsweise des Beins eines Sitzmöbels, ist mit Hilfe einer an die Form des Möbelfußes angepassten Befestigungseinrichtung 2 eine Auflageschicht 3 aus zähelastischem Material angebracht. Die dem Möbelfuß 1 abgewandte Seite des zähelastischen Materials kann dann noch mit einer Verstärkung 4 verbunden sein. Diese Verstärkung kann aus einem anderen, auch einem harten Material, bestehen. Bei ungleichen Verteilungen von Kräften entstehende Drücke werden in dem zähelastischen Material der Auflageschicht 3 aufgenommen und ausgeglichen.

Figur 2 zeigt einen Stuhl, wie er für die folgende Beschreibung als Beispiel für einen Anwendungsfall dienen soll. Der Stuhl enthält einen Möbelfuß 5 in Form eines auf dem Boden aufliegenden U's. Die freien Enden der beiden Schenkel sind nach vorne gerichtet und dort mit jeweils einem Möbelgleiter 6 nach der Erfindung versehen. Die hinteren Enden der Stege des U's sind durch einen Quersteg 7 verbunden, so dass dort zwei Ecken entstehen, an denen andere Möbelgleiter angebracht werden können. Diese zweite Art von Möbelgleiter ist in den Figuren 7 bis 11 dargestellt, während die Figuren 3 bis 6, auf die jetzt Bezug genommen wird, den Möbelgleiter 6 für die vorderen Enden des Profils darstellen.

Der Möbelfuß 5 besteht aus einem im Querschnitt ovalen Metallprofil 8, das in Figur 3 rechts im Schnitt dargestellt ist. Hierauf wird der Möbelgleiter 6 aufgeschoben. Er weist eine dem Querschnitt des Metallprofils 8 entsprechende Form auf und umgibt den Umfang des Profils vollständig. Auf seiner dem Fuß zugewandten Seite ist der Möbelgleiter 6 offen. Er weist in seinem Inneren einen zylindrischen Ansatz 9 auf, der gegenüber der Außenwand 10 des Gleiters einen Zwischenraum 11 stehen lässt, der etwa der Dicke des Metalls des Metallprofils 8 entspricht. An der Außenseite des Ansatzes 9 sind einzelne, in Längsrichtung verlaufende Rippen 12 ausgebildet, die zu einer verstärkten Festlegung des Gleiters an dem Metallprofil 8 führen.

An der Unterseite 13, die zu der Vorderseite des Möbelgleiters in einem abgerundeten Bogen 14 verläuft, ist eine Auflageschicht 15 angebracht, durch Vulkanisieren. Die Auflageschicht 15 besteht aus einem zähelastischen Material. Sie kann zur besseren Verbindung in eine Nut 16 eingesetzt sein, siehe den Schnitt der Figur 5.

Figur 4 zeigt die Unteransicht des Möbelgleiters 6 von unten in Figur 3. Die Auflageschicht 15 erstreckt sich über fast die gesamte Länge des Möbelgleiters 6 und geht in die Vorderseite, in Figur 3 und 4 links, in einem geschwungenen Bogen über.

Diese Vorderseite ist in der Stirnansicht der Figur 6 noch im Einzelnen dargestellt. Die Auflageschicht 15 reicht bis fast zur Hälfte der vertikalen Erstreckung 25 des Möbelgleiters.

Auf beiden freien Enden der Schenkel des Möbelfußes des Sitzmöbels der Figur 2 wird je ein solcher Möbelgleiter 6 aufgesteckt, wobei er dann form- und kraftschlüssig festgelegt ist. Wenn nun ein Schüler auf dem Stuhl nach vorne kippt, so verteilt sich die Kraft auf das zähelastische Material der Auflageschicht 15, wobei auch ein gewisses Abrollen beim Kippen nach vorne auftritt. Beschädigungen des Fußbodenbelags werden dadurch verhindert.

Nun zu dem Möbelgleiter der Figuren 7 bis 11, der an den Verbindungsstellen der Längsschenkel und des Quersteges 7 des Möbelfußes angebracht wird. Der Möbelgleiter 20 weist, von oben gesehen, eine Bogenform auf und enthält eine Nut 21, die der Breite des Metallprofils 8 entspricht. Auf dem Boden der Nut 21 sind zwei federnde, nach oben gerichtete kreiszylindrische Ansätze 22 angeformt, die in entsprechende Löcher in der Unterseite des Metallprofils 8 eingreifen können. Die Nut ist von einer Innenwand 23 und einer Außenwand 24 begrenzt. Die Außenwand 24, siehe auch Figur 7, verläuft ebenfalls in Form eines Bogens 10 und enthält mittig eine Verstärkungsrippe 25. Die Unterseite des Möbelgleiters 20 der Figur 7 enthält wiederum in einer Vertiefung 26 eine Auflageschicht 27 aus dem gleichen oder einem ähnlichen Material wie die Auflageschicht 15 des Möbelgleiters 6 der Figuren 3 bis 6. In Figur 10 und Figur 11 ist die Außenseite des Möbelfußes rechts dargestellt, ebenso in Figur 9. Man kann aus beiden Schnitten sehen, dass auch hier die Auflagefläche 27 sich über die äußere Kante hinaus in abgerundeter Form etwas nach oben, also zur Seite des Möbelfußes, erstreckt.

## Patentansprüche

1. Möbelgleiter, insbesondere für Sitzmöbel, mit
einer Befestigungseinrichtung (9-11, 21-25) zur Anbringung des Gleiters (6, 20) an einem Möbelstück, wobei die Befestigungseinrichtung (9-11, 21-25) eine Aufnahme für einen Möbelfuß (5) bildet, in welcher der Möbelfuß form- und/oder kraftschlüssig aufnehmbar ist; und
einer an der Unterseite des Gleiters (6, 20) angeordneten Auflageschicht (15, 27) aus zähelastischem Werkstoff, die derart ausgebildet und angeordnet ist, dass keine direkte Berührung zwischen dem Möbelstück und dem Fußboden auftritt,
dadurchgekennzeichnet, dass
die Befestigungseinrichtung (9-11, 21-25) aus einem harten Kunststoffmaterial gebildet ist und die Auflageschicht (15, 27) aus einem weichen Kunststoff- oder Elastomermaterial gebildet ist; und
die Auflageschicht (15, 27) an der Befestigungseinrichtung (9-12, 21-25) durch Vulkanisieren an-gebracht ist.

2. Möbelgleiter nach Anspruch 1, bei dem die Auflageschicht (15, 27) eine Auflagefläche zur Auflage auf dem Fußboden bildet.

3. Möbelgleiter nach Anspruch 1, bei dem an der Unterseite der Auflageschicht (15, 27) eine Verstärkung aus einem anderen Material angeordnet ist, das die Auflagefläche bildet.

4. Möbelgleiter nach Anspruch 3, bei dem die Verstärkung aus Filz, Holz, Edelstahl, Stahldrahtgeflecht oder Gliedermaterial aufgebaut ist.

5. Möbelstück mit wenigstens einem Möbelfuß (5), an dem ein Möbelgleiter nach einem der Ansprüche 1 bis 4angebracht ist, wobei sich die Auflageschicht (15, 27) und/oder die Auflagefläche über mindestens eine Kante des Möbelfußes hinaus bis zur Seite des Möbelstücks erstreckt, vorzugsweise in abgerundeter Form.

6. Sitzmöbel mit wenigstens einem Möbelfuß (5), an dem ein Möbelgleiter nach einem der Ansprüche 1 bis 4 angebracht ist, wobei die Auflagefläche über die Vorderkante des Sitzmöbels hinaus bzw. die Hinterkante des Sitzmöbels hinaus verläuft.

## Claims

1. Furniture glider, especially for seating furniture, having
a fastening device (9-11, 21-25) for attaching the glider (6, 20) to a piece of furniture, wherein the fastening device (9-11, 21-25) forms a receiver for a furniture foot (5) in which the furniture foot can be received in an interlocking and/or force-fitted manner; and
a contact layer (15, 27) of viscoplastic material which is arranged on the underside of the glider (6, 20) and is so designed and arranged that there is no direct contact between the piece of furniture and the floor,
**characterised in that**
the fastening device (9-11, 21-25) is formed of a rigid plastics material and the contact layer (15, 27) is formed of a soft plastics material or elastomer material; and
the contact layer (15, 27) is attached to the fastening device (9-12, 21-25) by vulcanisation.

2. Furniture glider according to claim 1, wherein the contact layer (15, 27) forms a contact face for contact with the floor.

3. Furniture glider according to claim 1, wherein there is arranged on the underside of the contact layer (15, 27) a reinforcement of a different material which forms the contact face.

4. Furniture glider according to claim 3, wherein the reinforcement is composed of felt, wood, stainless steel, steel mesh or link material.

5. Piece of furniture having at least one furniture foot (5) to which a furniture glider according to any one of claims 1 to 4 is attached, wherein the contact layer (15, 27) and/or the contact face extends beyond at least one edge of the furniture foot as far as the side of the piece of furniture, preferably in rounded form.

6. Seating furniture having at least one furniture foot (5) to which a furniture glider according to any one of claims 1 to 4 is attached, wherein the contact face extends beyond the front edge of the seating furniture or beyond the back edge of the seating furniture.

## Revendications

1. Patin de meuble, en particulier pour siège, comportant
un dispositif de fixation (9-11, 21-25) destiné à disposer le patin (6, 20) sur un meuble, le dispositif de fixation (9-11, 21-25) formant un logement pour un pied de meuble (5) dans lequel le pied de meuble peut être logé par complémentarité de forme et/ou à force ; et
une couche d'appui (15, 27) disposée sur la face inférieure du patin (6, 20) et composée d'un matériau viscoplastique, ladite couche étant conçue et disposée de telle sorte qu'aucun contact direct n'ait lieu entre le meuble et le sol,
**caractérisé en ce que**
le dispositif de fixation (9-11, 21-25) est composé d'une matière plastique dure et la couche d'appui (15, 27) est composée d'une matière plastique ou élastomère souple ; et
la couche d'appui (15, 27) est disposée sur le dispositif de fixation (9-12, 21-25) par vulcanisation.

2. Patin de meuble selon la revendication 1, dans lequel la couche d'appui (15, 27) forme une surface d'appui pour l'appui sur le sol.

3. Patin de meuble selon la revendication 1, dans lequel un renforcement composé d'un autre matériau formant la surface d'appui est disposé sur la face inférieure de la couche d'appui (15, 27).

4. Patin de meuble selon la revendication 3, dans lequel le renforcement est constitué de feutre, de bois, d'acier inoxydable, de grillage en fil d'acier ou d'un matériau à maillons.

5. Meuble comportant au moins un pied (5) sur lequel un patin de meuble selon l'une quelconque des revendications 1 à 4 est disposé, la couche d'appui (15, 27) et/ou la surface d'appui s'étendant au-delà d'au moins une arête du pied de meuble jusqu'à la face du meuble, de préférence sous forme arrondie.

6. Siège comportant au moins un pied de meuble (5) sur lequel un patin de meuble selon l'une quelconque des revendications 1 à 4 est disposé, la surface d'appui s'étendant au-delà de l'arête avant du siège ou de l'arête arrière du siège.
